# EUROPÄISCHE PATENTSCHRIFT

(11) **EP 1 114 891 B1**
(45) Veröffentlichungstag und Bekanntmachung des Hinweises auf die Patenterteilung: **14.07.2004**
(21) Anmeldenummer: 00127781.3
(22) Anmeldetag: 19.12.2000
(51) Int. Cl.: D21G 1/00, D21G 1/02

(54) **Kalander**
Calender
Calandre

(30) Priorität: 08.01.2000 DE 10000543
(43) Veröffentlichungstag der Anmeldung: 11.07.2001
(73) Patentinhaber: Voith Paper Patent GmbH, 89522 Heidenheim (DE)
(72) Erfinder: Müller, Horst, 41239 Mönchengladbach (DE); Zajec, Jozef Franc, 5941 CP Velden (NL)
(74) Vertreter: Knoblauch, Andreas, Dr.-Ing.

(56) Entgegenhaltungen:
- EP-A- 0 972 879
- DE-U- 20 013 667
- US-A- 3 244 090
- US-A- 3 367 262

## Beschreibung

Die Erfindung bezieht sich auf einen Kalander mit einem Ständer, der in Längsrichtung schräg zur Horizontalen verläuft, und einem Walzenstapel, dessen Walzen an der Unterseite des schrägen Ständers gehalten sind, sowie einer einen Walzentragwagen aufweisenden Transportvorrichtung zum Ein- und Ausbau der Walzen.

Ein derartiger Kalander ist aus US-A-3 244 090 bekannt. Der Kalander weist zwei Walzenstapel mit jeweils zwei Walzen und damit einem Nip auf, wobei die Oberwalze beiden Walzenstapel gemeinsam ist. Für den Ausbau der jeweiligen Unterwalzen ist ein Transportwagen vorgesehen, der auf Schienen parallel zur Axialerstreckung der Walzen unter die Unterwalzen verfahren werden kann.

US-A-3 367 262 zeigt einen Kalander mit einem vertikalen Stapel aus drei Walzen. Die mittlere Walze kann mit samt ihren Lagern aus dem Walzenstapel ausgebaut und auf einem Transportwagen abgelegt werden, der senkrecht zur Axialerstreckung der Walzen an den Stapel herangefahren werden kann. Zum Ausbau der mittleren Walze ist eine Zugeinrichtung vorgesehen, die am Walzenlager der mittleren Walze angreift und dieses Walzenlager so hält, daß die mittlere Walze beim Ausbau über die Unterwalze abrollen kann.

Ein weiterer Kalander ist aus US 3 154 008 bekannt. Der Walzenstapel befindet sich auf der Oberseite des schrägen Ständers. Bei einem Walzenwechsel muß die Walze an einen Kran gehängt, etwa senkrecht aus der Stapelebene herausgefahren und dann horizontal verlagert werden, bis sie auf eine freie Stelle neben dem Kalander abgesenkt werden kann. Wegen der Gefahr des Pendelns der Walze muß der Walzentransport sehr vorsichtig und daher langsam erfolgen. Diese Art der Plazierung des Walzenstapels am schrägen Ständer ist bis in die jüngste Zeit beibehalten worden, wie die nicht vorveröffentlichte DE 198 32 066 zeigt.

Der Erfindung liegt die Aufgabe zugrunde, einen Kalander der eingangs beschriebenen Art anzugeben, bei dem der Walzenwechsel vereinfacht ist.

Diese Aufgabe wird erfindungsgemäß dadurch gelöst, daß der Walzentragwagen horizontal in Längsrichtung bis in eine Position unter der Unterwalze unter dem Walzenstapel verfahrbar ist, und die Transportvorrichtung eine Walzenliftvorrichtung, die jeweils eine Walze beim Einbau vom Walzentragwagen in die zugehörige Stapelposition bringt und beim Ausbau aus der zugehörigen Stapelposition auf den Walzentragwagen ablegt, aufweist.

Bei dieser Konstruktion werden die Walzen zum Walzenwechsel, nachdem sie aus dem Stapel herausbewegt worden sind, mittels der Walzenliftvorrichtung auf den Walzentragwagen abgesenkt. Der Horizontaltransport erfolgt dann durch Verschieben des Walzentragwagens auf dem Boden, wobei kein Pendeln der Walze zu befürchten ist. Die gleichen Vorteile gelten auch beim Einbau einer Walze.

Günstig ist es, daß der Walzentragwagen auf Schienen verfahrbar ist. Dies erleichtert den Horizontaltransport.

Des weiteren ist es vorteilhaft, daß die Walzenliftvorrichtung einen Kran aufweist. Da die Kranseile im wesentlichen nur einen Vertikaltransport übernehmen, besteht keine Pendelgefahr.

Bei einer bevorzugten Ausführungsform ist dafür gesorgt, daß die Walzenliftvorrichtung die jeweilige Walze auf der im Walzenstapel darunter befindlichen Walze über eine begrenzte Strecke abrollen läßt. Die zu wechselnde Walze ist daher auch geführt, während sie aus dem Walzenstapel herausbewegt wird.

Zweckmäßigerweise ist die Lage der Walzen am Ständer durch Arretiereinrichtungen fixierbar. Damit ist sichergestellt, daß der Transport der zu wechselnden Walze durch die übrigen Walzen nicht gestört wird. Die Fixierung kann am Ständer oder an Tragteilen einer anderen fixierten Walze erfolgen.

Vorteilhaft ist es, daß die Arretiereinrichtungen durch Anschläge gebildet sind, gegen die sich Walzentragteile, wie Hebel, unter dem Einfluß des Walzengewichts anlegen.

Eine andere bevorzugte Möglichkeit besteht darin, daß die Arretiereinrichtungen durch hydraulische Spannvorrichtungen gebildet sind. Die hydraulischen Spannvorrichtungen lassen sich leicht betätigen und benötigen keine schwierigen manuellen Handgriffe, wie das Lösen der Lagerverschraubung.

Bei einer vorteilhaften Ausführungsform ist dafür gesorgt, daß unterhalb des Walzenstapels ein eine Arbeitsbühne tragender Hubtisch angeordnet ist, der horizontal in Längsrichtung unter dem Walzenstapel verfahrbar ist. Dies ergibt eine erhebliche Vereinfachung beim Aufbau und der Führung der unteren Arbeitsbühne des schrägen Kalanders. Insbesondere ist keine Führung am Ständer mehr vorzusehen.

Hierbei ist es günstig, daß der Hubtisch auf denselben Schiehen verfahrbar ist wie der Walzentragwagen. Durch die Doppelnutzung der Schienen ergeben sich weitere Vereinfachungen.

Die Erfindung wird nachstehend anhand eines in der Zeichnung schematisch dargestellten Ausführungsbeispiels eines erfindungsgemäßen Kalanders näher erläutert.

Der dargestellte Kalander weist einen Ständer 1 auf, der sich unter einem Winkel von etwa 45° zur Horizontalen erstreckt und unten auf einem ortsfesten Sockel 2 ruht. Das obere Ende ist über Längsträger 3 mit Stützen 4 verbunden.

An der Unterseite des Ständers 1 befindet sich ein Walzenstapel 5, der aus einer Unterwalze 6, einer Oberwalze 7 und sechs Mittelwalzen 8 besteht. Eine Materialbahn 9, insbesondere eine Papierbahn, wird über Leitwalzen 10 zugeführt, durchläuft die Walzennips des Stapels 5, wird hierbei über Umlenkwalzen 11 geführt, und verläßt den Kalander über Leitwalzen 12. Eine Walzenliftvorrichtung 13 ist als Kran mit Kranseilen 14 ausgebildet und auf den Längsträgern 3 horizontal verfahrbar.

Ein Walzentragwagen 15 ist auf am Boden verlegten Schienen 16 horizontal in Längsrichtung verfahrbar, wie dies durch den Doppelpfeil 17 angedeutet ist.

Auf den gleichen Schienen 16 ist ein Hubtisch 18 verfahrbar, der eine höhenverstellbare Arbeitsbühne 19 trägt.

Die Unterwalze 6 ist durch eine hydraulische Spannvorrichtung 20 am Ständer 1 fixierbar. Die Oberwalze 7 ist durch eine hydraulische Spannvorrichtung 21 am Ständer 1 fixierbar. Die Mittelwalzen 8 sind, wie dies gestrichelt angedeutet ist, von Hebeln 22 getragen, die um Drehpunkte 23 im Ständer schwenkbar sind und mit einem Anschlag 24 zusammenwirken können, der ihre Lage bei einem Absenken der Walzen fixiert.

In der Figur befindet sich der Walzentragwagen 15 in einer Position, in der die Unterwalze 6 ausgebaut werden kann. Zu diesem Zweck wird die Walze von den Kranhaken der Walzenliftvorrichtung 13 erfaßt und in die gestrichelt gezeigte untere Position A1 abgesenkt. Alsdann wird der Walzentragwagen 15 zusammen mit der Walze in die Position A2 gebracht, wo der Abtransport zu einer Servicestelle erfolgen kann. Der Walzentragwagen 15 hat auch noch eine Ruheposition A3, in der er eine freie Bewegung der Arbeitsbühne 19 ermöglicht.

Zum Einbau einer neuen Walze sind die genannten Schritte in umgekehrter Reihenfolge durchzuführen. Soll eine der über der Unterwalze 6 befindlichen Walzen gewechselt werden, werden die Walzennips in üblicher Weise geöffnet. Die Kranhaken der Walzenliftvorrichtung 13 ergreifen die zu wechselnde Walze, senken diese geringfügig ab, worauf diese am Umfang der darunter befindlichen Walze abrollt, bis sie frei nach unten abgesenkt werden kann.

Soweit hierbei eine Leitwalze 11 entfernt werden muß, kann dies mit Hilfe des Hubtisches 18 erfolgen. Dieser befindet sich normalerweise in einer Parkposition B1, kann aber durch horizontales Verfahren und vertikales Anheben der Arbeitsbühne 19 in die Arbeitsposition B2 gebracht werden, wo sie die Leitwalze aufnehmen kann. Nach Weiterfahren des Hubtisches 18 in die Position B3 kann die Leitwalze 11, dargestellt als 11', in einem von der Stütze 4 getragenen Gestell 25 abgelegt werden.

Oberhalb des Walzenstapels 5 kann sich eine weitere Arbeitsbühne befinden, die längs einer schrägen Führung verfahrbar ist. Das Gestell 25 kann auch als Reservewalzengestell genutzt werden.

## Patentansprüche

1. Kalander mit einem Ständer (1), der in Längsrichtung schräg zur Horizontalen verläuft, und einem Walzenstapel (5), dessen Walzen (6-8) an der Unterseite des schrägen Ständers (1) gehalten sind, sowie einer einen Walzentragwagen (15) aufweisenden Transportvorrichtung zum Ein- und Ausbau der Walzen (6-8), **dadurch gekennzeichnet, daß** der Walzentragwagen (15) horizontal in Längsrichtung bis in eine Position (A1) unter der Unterwalze (6) unter dem Walzenstapel verfahrbar ist, und die Transportvorrichtung eine Walzenliftvorrichtung (13), die jeweils eine Walze (6-8) beim Einbau vom Walzentragwagen (15) in die zugehörige Stapelposition bringt und beim Ausbau aus der zugehörigen Stapelposition auf den Walzentragwagen (15) ablegt, aufweist.

2. Kalander nach Anspruch 1, **dadurch gekennzeichnet, daß** der Walzentragwagen (15) auf Schienen (16) verfahrbar ist.

3. Kalander nach einem der Ansprüche 1 oder 2, **dadurch gekennzeichnet, daß** die Walzenliftvorrichtung (13) einen Kran aufweist.

4. Kalander nach einem der Ansprüche 1 bis 3, **dadurch gekennzeichnet, daß** die Walzenliftvorrichtung (13) die jeweilige Walze auf der im Walzenstapel (5) darunter befindlichen Walze über eine begrenzte Strecke abrollen läßt.

5. Kalander nach einem der Ansprüche 1 bis 4, **dadurch gekennzeichnet, daß** die Lage der Walzen (6, 7, 8) am Ständer (1) durch Arretiereinrichtungen fixierbar ist.

6. Kalander nach Anspruch 5, **dadurch gekennzeichnet, daß** die Arretiereinrichtungen durch Anschläge (24) gebildet sind, gegen die sich Walzentragteile, wie Hebel (23), unter dem Einfluß des Walzengewichts anlegen.

7. Kalander nach Anspruch 5, **dadurch gekennzeichnet, daß** die Arretiereinrichtungen durch hydraulische Spannvorrichtungen (20, 21) gebildet sind.

8. Kalander nach einem der Ansprüche 1 bis 7, **dadurch gekennzeichnet, daß** unterhalb des Walzenstapels (5) ein eine Arbeitsbühne (19) tragender Hubtisch (18) angeordnet ist, der horizontal in Längsrichtung unter dem Walzenstapel verfahrbar ist.

9. Kalander nach Anspruch 2 und Anspruch 8, **dadurch gekennzeichnet, daß** der Hubtisch (18) auf denselben Schienen (16) verfahrbar ist wie der Walzentragwagen (15).

## Claims

1. Calender comprising a stand (1) which, in the longitudinal direction, is inclined with respect to the horizontal, and a roll stack (5) whose rolls (6-8) are held on the underside of the inclined stand (1), and also a transport apparatus having a roll carriage (15) for installing and removing the rolls (6-8), **characterized in that** the roll carriage (15) can be moved under the roll stack horizontally in the longitudinal direction as far as a position (A1) under the bottom roll (6), and the transport apparatus has a roll lifting apparatus (13), which in each case during installation brings a roll (6-8) from the roll carriage (15) into the associated stack position and, during removal, deposits the said roll (6-8) from the associated stack position on the roll carriage (15).

2. Calender according to Claim 1, **characterized in that** the roll carriage (15) can be moved on rails (16).

3. Calender according to one of Claims 1 and 2, **characterized in that** the roll lifting apparatus (13) has a crane.

4. Calender according to one of Claims 1 to 3, **characterized in that** the roll lifting apparatus (13) allows the respective roll to roll over a limited distance on the roll located under it in the roll stack (5).

5. Calender according to one of Claims 1 to 4, **characterized in that** the position of the rolls (6, 7, 8) on the stand (1) can be fixed by locking devices.

6. Calender according to Claim 5, **characterized in that** the locking devices are formed by stops (24), against which roll carrying parts, such as levers (23), bear under the influence of the roll weight.

7. Calender according to Claim 5, **characterized in that** the locking devices are formed by hydraulic clamping devices (20, 21).

8. Calender according to one of Claims 1 to 7, **characterized in that** underneath the roll stack (5) there is arranged a lifting table (18) which carries a working platform (19) and which can be moved under the roll stack horizontally in the longitudinal direction.

9. Calender according to Claim 2 and Claim 8, **characterized in that** the lifting table (18) can be moved on the same rails (16) as the roll carriage (15).

## Revendications

1. Calandre comprenant un montant (1) qui s'étend dans la direction longitudinale en biais par rapport à l'horizontale, et un empilement de cylindres (5) dont les cylindres (6-8) sont maintenus sur le côté inférieur du montant oblique (1), ainsi qu'un dispositif de transport présentant un chariot porte-cylindres (15) pour le montage et le démontage des cylindres (6-8), **caractérisée en ce que** le chariot porte-cylindres (15) peut être déplacé horizontalement dans la direction longitudinale jusque dans une position (A1) sous le cylindre inférieur (6) sous l'empilement de cylindres, et le dispositif de transport présente un dispositif de levage de cylindres (13) qui amène à chaque fois un cylindre (6-8) lors du montage depuis le chariot porte-cylindres (15) dans la position d'empilement associée et lors du démontage le dépose depuis la position d'empilement associée sur du chariot porte-cylindres (15).

2. Calandre selon la revendication 1, **caractérisée en ce que** le chariot porte-cylindres (15) peut se déplacer sur des rails (16).

3. Calandre selon l'une quelconque des revendications 1 ou 2, **caractérisée en ce que** le dispositif de levage de cylindres (13) présente une grue.

4. Calandre selon l'une quelconque des revendications 1 à 3, **caractérisée en ce que** le dispositif de levage de cylindres (13) laisse rouler le cylindre respectif sur le cylindre se trouvant en dessous dans l'empilement de cylindres (5) sur une distance limitée.

5. Calandre selon l'une quelconque des revendications 1 à 4, **caractérisée en ce que** la position des cylindres (6, 7, 8) sur le montant (1) peut être fixée par des dispositifs de blocage.

6. Calandre selon la revendication 5, **caractérisée en ce que** les dispositifs de blocage sont formés par des butées (24) contre lesquelles des pièces de support de cylindres, comme des leviers (23), s'appliquent sous l'influence du poids des cylindres.

7. Calandre selon la revendication 5, **caractérisée en ce que** les dispositifs de blocage sont formés par des dispositifs de serrage hydrauliques (20, 21).

8. Calandre selon l'une quelconque des revendications 1 à 7, **caractérisée en ce qu'**une table de levage (18) portant une plate-forme de travail (19) est disposée en dessous de l'empilement de cylindres (5), laquelle peut être déplacée horizontalement dans la direction longitudinale en dessous de l'empilement de cylindres.

9. Calandre selon la revendication 2 et la revendication 8, **caractérisée en ce que** la table de levage (18) peut être déplacée sur les mêmes rails (16) que le chariot porte-cylindres (15).
